# EUROPÄISCHE PATENTSCHRIFT

(11) **EP 4 142 069 B1**
(45) Veröffentlichungstag und Bekanntmachung des Hinweises auf die Patenterteilung: **29.05.2024**
(21) Anmeldenummer: 22191958.2
(22) Anmeldetag: 24.08.2022
(51) Int. Cl.: H01R 13/635, H01R 13/639, H01R 13/52

(54) **STECKDOSENEINRICHTUNG FÜR EIN FAHRZEUG**
SOCKET DEVICE FOR A VEHICLE
DISPOSITIF PRISE DE COURANT POUR UN VÉHICULE

(30) Priorität: 27.08.2021 DE 102021122279
(43) Veröffentlichungstag der Anmeldung: 01.03.2023
(73) Patentinhaber: Reich GmbH Regel- und Sicherheitstechnik, 35713 Eschenburg-Wissenbach (DE)
(72) Erfinder: Roelvink, Hans, 3016AJ Rotterdam (NL)
(74) Vertreter: Hofstetter, Schurack & Partner

(56) Entgegenhaltungen:
- EP-A2- 1 317 024
- DE-A1-102020 005 548
- DE-A1-102020 124 092
- US-A1- 2002 115 319

## Beschreibung

Die Erfindung betrifft eine Steckdoseneinrichtung, insbesondere für ein Fahrzeug, gemäß dem Oberbegriff des Patentanspruchs 1.

Derartige Steckdoseneinrichtungen kommen beispielsweise bei Wohnmobilen und Wohnwägen als Außensteckdosen beziehungsweise Einspeisesteckdosen vor, um das Fahrzeug mit elektrischem Strom zu versorgen. Hierbei ist üblicherweise ein Basiselement beispielsweise in Form einer Mulde oder dergleichen vorgesehen, an beziehungsweise in welchem eine Steckdose zum Herstellen einer elektrischen Steckverbindung mit einem Stecker, beispielsweise einem CEE-Stecker, angeordnet ist. Dieser Stecker umfasst einen Steckerdeckel, welcher zwischen einer Schließstellung, in welcher Kontakte des Steckers abgedeckt sind, und einer Offenstellung, in welcher der Stecker mit der Steckdose in Kontakt bringbar ist, verlagerbar ist. An der Steckdose ist dabei eine Sicherungseinrichtung mit einem Sicherungselement angeordnet, welches bei in die Steckdose eingestecktem Stecker von einem korrespondierenden Sicherungselement des sich in der Offenstellung befindenden Steckerdeckels hintergriffen ist, wodurch der Stecker gegen einen Abzug an der Steckdose gesichert ist.

Gerade wenn die Steckdose innerhalb einer Mulde des Basiselements angeordnet ist, ist es oftmals relativ schwierig, bei eingestecktem Stecker das am Steckerdeckel angeordnete Sicherungselement von seinem Eingriff beziehungsweise Hintergriff mit dem Sicherungselement auf Seiten der Steckdose aufzuheben, um den Stecker aus der Steckdose auszuziehen und somit die elektrische Steckverbindung zu lösen.

DE 10 2020 005548 A1 offenbart eine Steckdoseneinrichtung gemäss dem Oberbegriff des Anspruchs 1. EP 1 317 024 A2, US 2002/115319 A1 und DE 10 2020 124092 A1 offenbaren andere relevante Steckdoseneinrichtungen.

Aufgabe der vorliegenden Erfindung ist es, eine Steckdoseneinrichtung der eingangs genannten Art zu schaffen, mittels welcher der in die Steckdose eingesteckte Stecker auf verbesserte Weise abgezogen und die Steckverbindung mit der Steckdose gelöst werden kann.

Diese Aufgabe wird erfindungsgemäß durch eine Steckdoseneinrichtung mit den Merkmalen des Patentanspruchs 1 gelöst. Vorteilhafte Ausgestaltungen mit günstigen Weiterbildungen sind Gegenstand der abhängigen Ansprüche.

Die erfindungsgemäße Steckdoseneinrichtung, welche insbesondere für ein Fahrzeug, aber gegebenenfalls auch für andere Anwendungen genutzt werden kann, umfasst erfindungsgemäß ein Basiselement, welches beispielsweise eine Mulde ausbildet, in welchem eine Steckdose zum Herstellen einer elektrischen Steckverbindung mit einem Stecker angeordnet ist. Dabei umfasst die Steckdose eine Sicherungseinrichtung mit einem Sicherungselement, welches bei in die Steckdose eingestecktem Stecker von einem korrespondierenden Sicherungselement eines sich in einer Sicherungsstellung befindenden, im Stecker gelagerten Steckerdeckels hintergriffen ist, wodurch der Stecker gegen einen Abzug an der Steckdose gesichert ist. Durch das Sicherungselement auf Seiten der Steckdose, welches mit dem Sicherungselement auf Seiten des Steckerdeckels des Steckers bei vollständig eingestecktem Stecker hintergreifend zusammenwirkt, ist somit eine zuverlässige Steckverbindung zwischen Steckdose und Stecker hergestellt, welche äußerst betriebssicher funktioniert und auf besonders günstige Weise gegen Missbrauch gesichert ist.

Um nun auf besonders zuverlässige und sichere Weise ein Lösen der elektrischen Steckverbindung zwischen der Steckdose und dem Stecker zu ermöglichen, ist erfindungsgemäß an der Steckdose eine Löseeinrichtung angeordnet, welche zwischen einer Ruhestellung und einer Lösestellung verlagerbar ist, wodurch bei in die Steckdose eingestecktem Stecker der Steckerdeckel und das an dem Steckerdeckel angeordnete Sicherungselement aus der Sicherungsstellung, in welcher der Stecker gegen Abzug gesichert an der Steckdose angeordnet ist, in eine Freigabestellung bewegbar sind, in welcher das Sicherungselement des Steckerdeckels außer Eingriff mit dem Sicherungselement der Sicherungseinrichtung der Steckdose kommt, wodurch der Stecker aus der Steckdose ausziehbar ist. Demzufolge kann erfindungsgemäß mittels der Löseeinrichtung der Hintergriff des Sicherungselements des Steckerdeckels von dem Sicherungselement der Sicherungseinrichtung der Steckdose gelöst beziehungsweise aufgehoben und mithin der Steckerdeckel in eine Stellung verlagert werden, in welcher der Stecker aus der Steckdose abziehbar und somit die elektrische Steckverbindung zwischen Stecker und Steckdose lösbar ist.

Die Löseeinrichtung hat dabei den besonderen Vorteil, dass auf äußerst komfortable Weise das Aufheben des Hintergriffs zwischen dem steckerdeckelseitigen Sicherungselement und dem steckdosenseitigen Sicherungselement erreicht werden kann, ohne dass beispielsweise manuell in die beengten Verhältnisse innerhalb des Beispielsweise als Mulde ausgebildeten Basiselements hineingegriffen werden muss. Außerdem ergibt sich somit ein besonders sicheres Aufheben des Hintergriffs des steckerdeckelseitigen Sicherungselements und des steckdosenseitigen Sicherungselements, sodass es beispielsweise auch zu keinen Stromschlägen oder dergleichen bei der Bedienperson kommen kann. Insgesamt ist somit durch die Löseeinrichtung auf besonders komfortable und sichere Weise ein Lösen der Steckverbindung und zwischen der Steckdose und dem Stecker möglich.

Die vorliegende Steckdoseneinrichtung ist insbesondere zur Anordnung an einer Wand eines Fahrzeugs in Form eines Reisemobils oder eines Campervans beziehungsweise Wohnwagens vorgesehen. Natürlich können auch andere mobile Unterkünfte oder andersartige Fahrzeuge mit der Klappeneinrichtung ausgestattet werden. Gegenebenfalls ist das Bauteil auch für die Anwendung bei Wänden anderer Einrichtungen wie Bauwerke oder dergleichen denkbar.

In weiterer Ausgestaltung der Erfindung hat es sich dabei als vorteilhaft gezeigt, wenn die Löseeinrichtung durch einen zwischen der Ruhestellung und der Lösestellung verschiebbaren Schieber gebildet ist, welcher eine Löseschräge aufweist, entlang welcher ein Bauteilbereich des Steckerdeckels, insbesondere das Sicherungselement, bei der Bewegung des Schiebers aus der Ruhestellung in die Lösestellung bewegbar und dadurch der Steckerdeckel und das an dem Steckerdeckel angeordnete Sicherungselement aus der Sicherungsstellung in eine Freigabestellung bewegbar sind, in welcher das Sicherungselement auf Seiten des Steckerdeckels außer Eingriff mit dem Sicherungselement auf Seiten der Steckdose ist. Ein derartiger Schieber ist dabei besonders intuitiv und betriebssicher betätigbar und ermöglicht und wesentlichen Kraftaufwand ein entsprechendes Aufheben des Hintergriffs zwischen dem Sicherungselement auf Seiten des Steckerdeckels und demjenigen auf Seiten der Steckdose.

Weiterhin hat es sich als vorteilhaft gezeigt, wenn der Schieber zwischen der Ruhestellung und der Lösestellung entlang einer zumindest im Wesentlichen linearen Schiebeführung verlagerbar ist. Hierdurch lässt sich eine besonders einfache Führung des Schiebers realisieren, wobei dieser zudem mit äußerst geringem Kraftaufwand manuell betätigbar ist.

Eine weitere vorteilhafte Ausführungsform der Erfindung sieht vor, dass der Löseeinrichtung eine Handhabe zugeordnet ist, mittels welcher die Löseeinrichtung manuell aus der Ruhestellung in die Lösestellung bewegbar ist und dadurch der Steckerdeckel und das an dem Steckerdeckel angeordnete Sicherungselement aus der Sicherungsstellung in die Freigabestellung bewegbar sind. Eine derartige manuelle Betätigbarkeit der Löseeinrichtung beziehungsweise des Schiebers hat den besonderen Vorteil, dass die Steckdoseneinrichtung äußerst einfach und betriebssicher aufgebaut sein kann.

Als im Rahmen der Erfindung mitumfasst ist es jedoch zu betrachten, dass die Löseeinrichtung beziehungsweise der Schieber gegebenenfalls auch mittels eine Aktors, beispielsweise auf elektrischem, pneumatischem oder hydraulischem Weg, zwischen der Ruhestellung und der Lösestellung verlagerbar ausgebildet sein kann. Hierbei wäre es prinzipiell auch denkbar, die Löseeinrichtung beziehungsweise den Schieber fernbetätigbar auszugestalten. So wäre es beispielsweise denkbar, die Löseeinrichtung beziehungsweise den Schieber mittels einer Fernbedienung oder eines mobilen Endgeräts, beispielsweise eines Mobiltelefons oder eines Tablets, anzusteuern.

Eine weitere vorteilhafte Ausführungsform der Erfindung sieht vor, dass der Löseeinrichtung ein Federelement zugeordnet ist, mittels welchem die Löseeinrichtung aus der Lösestellung in die Ruhestellung bewegbar ist. Durch das Federelement kann somit beispielsweise eine Kraft aufgebracht werden, welche der manuellen Betätigung der Löseeinrichtung beziehungsweise des Schiebers aus der Ruhestellung in die Lösestellung entgegenwirkt beziehungsweise nach manueller Betätigung den Schieber aus der Lösestellung zurück in die Ruhestellung bewegt. Hierdurch ergibt sich eine besonders einfache Ausgestaltung der Löseeinrichtung beziehungsweise des Schiebers.

Eine weitere vorteilhafte Ausführungsform der Erfindung sieht vor, dass das Sicherungselement der Steckdose wenigstens einen Sicherungssteg mit einer Aufsteckschräge umfasst, entlang welcher das Sicherungselement des Steckerdeckels beim Einstecken in die Steckdose bewegbar und hierdurch der Steckerdeckel weiter öffenbar ist. Dies ermöglicht ein besonders leichtes Aufstecken beziehungsweise Einstecken des Steckers in die Steckdose.

In diesem Zusammenhang hat es sich als weiter vorteilhaft gezeigt, wenn sich an die Aufsteckschräge des Sicherungsstegs eine abfallende Aufsteckschräge anschließt, entlang welcher das Sicherungselement des Steckerdeckels beim Einstecken in die Steckdose bewegbar und hierdurch der Steckerdeckel in Richtung seiner Schließstellung verlagerbar ist. Auf die beschriebene Weise wird bereits eine erste Stellung des Steckers unter Vermittlung des Steckerdeckels an der Steckdose erreicht.

In diesem Zusammenhang hat es sich als weiter vorteilhaft gezeigt, wenn sich an die abfallende Aufsteckschräge des Sicherungsstegs eine Sicherungsflanke anschließt, an welcher sich das Sicherungselement des Steckerdeckels nach Erreichen der vollständig eingesteckten Stellung des Steckers in die Steckdose hintergreifend abstützt. Hierdurch wird eine besonders einfache und günstige Festlegung des Steckers unter Vermittlung des Steckerdeckels an der Steckdose erreicht.

Weiterhin hat es sich als vorteilhaft gezeigt, wenn die abfallende Aufsteckschräge des Sicherungsstegs an die Neigung der Löseschräge des Schiebers angepasst ist. Hierdurch erfolgt beim Abziehen des Steckers eine besonders günstige Übergabe der Führung des Sicherungselements auf Seiten des Steckerdeckels zwischen der Löseschräge und der abfallenden Aufsteckschräge des Sicherungsstegs.

Schließlich hat es sich als vorteilhaft gezeigt, wenn die Steckdoseneinrichtung in einer Klappeneinrichtung angeordnet ist mit dem die Steckdose tragenden Basiselement, durch welches wenigstens eine die Steckdose aufnehmende Mulde begrenzt ist, und mit einer Klappe, die zwischen wenigstens einer zumindest einen Teilbereich der Öffnung beziehungsweise Mulde überdeckenden und dadurch verschließenden Schließstellung und wenigstens einer den Teilbereich der Mulde freigebenden Offenstellung relativ zu dem Basiselement bewegbar an dem Basiselement gehalten ist. Hierdurch ergibt sich eine besonders günstige, verborgene Anordnung der Steckdose hinter der Klappe.

Weitere Merkmale der Erfindung ergeben sich aus den Ansprüchen, den Figuren und der Figurenbeschreibung. Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar.

Die Erfindung wird nun anhand eines bevorzugten Ausführungsbeispiels sowie unter Bezugnahme auf die Zeichnungen näher erläutert. Es zeigen:
- Fig. 1: eine ausschnittsweise Perspektivansicht auf eine erfindungsgemäße Steckdoseneinrichtung mit einem einen Rahmen aufweisenden Basiselement, an welchem eine Steckdose zum Herstellen einer elektrischen Steckverbindung mit einem vorliegend nicht gezeigten Stecker angeordnet ist;
- Fig. 2: eine Perspektivansicht auf eine Klappeneinrichtung, an welcher die Steckdoseneinrichtung angeordnet ist und welche das die Steckdose tragende Basiselement umfasst, durch welches eine die Steckdose aufnehmende Mulde begrenzt ist und welches eine Klappe lagert, die zwischen einer die Mulde verschließenden Schließstellung und einer hier gezeigten Offenstellung verschwenkbar ist;
- Fig. 3a, 3b: jeweilige ausschnittsweise Perspektivdarstellungen der Steckdoseneinrichtung gemäß Fig. 1, wobei in die Steckdose vorliegend ein Stecker zur Herstellung einer elektrischen Steckverbindung eingesteckt ist, wobei an dem Stecker ein Steckerdeckel mit einem Sicherungselement angeordnet ist, welches bei hier vollständig eingestecktem Stecker ein Sicherungselement einer Sicherungseinrichtung der Steckdose hintergreift, wodurch der Stecker gegen einen Abzug an der Steckdose gesichert ist;
- Fig. 4: eine Schnittansicht durch die Steckdoseneinrichtung;
- Fig. 5: eine ausschnittsweise Perspektivansicht der Steckdoseneinrichtung analog zu Fig. 3a und 3b; und
- Fig. 6a, 6b: jeweilige Schnittansichten durch die Steckdoseneinrichtung analog zu Fig. 4a, wobei die als Schieber ausgebildete Löseeinrichtung in Fig. 5a in ihrer Ruhestellung und in Fig. 5b in ihrer Freigabestellung angeordnet ist.

In Fig. 1 ist in einer ausschnittsweisen Perspektivansicht eine Steckdoseneinrichtung für ein Fahrzeug, beispielsweise ein Wohnmobil oder ein Wohnanhänger, dargestellt. Hierbei umfasst die Steckdoseneinrichtung ein Basiselement 10 mit einem Rahmen 12, welcher zumindest im Wesentlichen rechteckförmig ausgebildet ist. Während das Basiselement 10 mit dem Rahmen 12 in Fig. 1 sowohl in Horizontalrichtung als auch in Vertikalrichtung geschnitten dargestellt ist, ist in Fig. 2 das Basiselement 10 mit dem Rahmen 12 in einer entsprechendes Perspektivansicht dargestellt. Hierbei ist die Steckdoseneinrichtung in einer Klappeneinrichtung angeordnet, welche neben dem Basiselement 10 insbesondere eine Klappe 14 umfasst, welche aus der in Fig. 2 gezeigten Offenstellung in eine Schließstellung verlagerbar ist, in welcher eine durch das Basiselement 10 beziehungsweise den Rahmen 12 ausgebildete Mulde 16 vollständig verschlossen ist.

Innerhalb dieser Mulde 16 ist - wie dies aus Fig. 1 erkennbar ist - eine Steckdose 18 als Einsatzteil in einer hierfür vorgesehenen Öffnung 20 im rückwärtigen Bereich des Rahmens 10 einsetzbar und befestigbar. Da die Steckdose 18 als Einsatzteil ausgebildet ist, können auch andere Arten von Steckdosen oder Anschlusselementen oder dergleichen in die Öffnung 20 des Rahmens 12 des Basiselements 10 eingesteckt werden. Mittels der Klappe 14 ist im vorliegenden Fall die Mulde 16 innerhalb welcher die Steckdose 18 angeordnet ist, vollständig und dicht verschließbar. Gegebenenfalls kann jedoch auch nur ein Teilbereich der Mulde 16 mittels der Klappe verschlossen und durch Öffnen zugänglich gemacht werden.

Das Basiselement 10 mit der Steckdoseneinrichtung kann im vorliegenden Fall innerhalb einer entsprechenden Ausnehmung einer nicht erkennbaren Wand, beispielsweise eines Fahrzeugs wie eines Wohnmobils oder eines Wohnwagens, befestigt werden. Hierdurch ist es möglich, die Steckdoseneinrichtung beziehungsweise die Steckdose 18 als Außensteckdose beziehungsweise Einspeisesteckdose zu nutzen, über welche das Wohnmobil beziehungsweise der Wohnwagen mit elektrischem Strom versorgbar ist. Im vorliegenden Fall kann hierbei insbesondere ein CEE-Stecker in die Steckdose eingesteckt und somit das Wohnmobil beziehungsweise der Wohnwagen mit einer elektrischen Energie mit 230 V Spannung und beispielsweise 16 A Strom versorgt werden. Natürlich sind hier auch andere Leistungswerte denkbar.

Wie insbesondere aus Fig. 1 erkennbar ist, weist die Steckdose 18 eine Steckaufnahme 22 mit entsprechenden Kontakten 24 auf, an welcher der Stecker 30 auf im Weiteren noch näher beschriebene Weise aufgesteckt werden kann. Weiterhin erkennbar ist im Bereich oberseitig beziehungsweise linksseitig der Steckaufnahme 22 eine Sicherungseinrichtung 26 sowie eine Löseeinrichtung 28, deren Funktionen im Weiteren in Zusammenschau mit den Figuren 3a bis 6b noch näher erläutert werden wird.

In den Figuren 3a und 3b ist in einer jeweiligen ausschnittsweisen Perspektivansicht analog zu Fig. 1 die Steckdoseneinrichtung erkennbar, wobei insbesondere das Basiselement den und die Steckdose 18 sowohl in Horizontalschnitt als auch in Vertikalschnitt gezeigt sind. Zunächst ist dabei aus den Figuren 3a und 3b erkennbar, dass in die Steckaufnahme 22 der Steckdose 18 korrespondierende Stecker, im vorliegenden Fall ein CEE-Stecker 30, eingesteckt ist. Oberseitig des Steckers ist hierbei eine Lagerungseinrichtung 32 angeordnet, an welcher ein Steckerdeckel 34 schwenkbar um eine Schwenkachse S an dem Stecker 30 gehalten ist. Der Steckerdeckel 34 ist im vorliegenden Fall in einer Offenstellung gezeigt, in welcher eine Kontaktierung der steckerseitigen Kontakte mit den steckdosenseitigen Kontakten 24 möglich ist.

Im Unterschied zur Darstellung gemäß Fig. 3a ist in derjenigen gemäß 3b der Steckerdeckel 34 geschnitten dargestellt. Dies ermöglicht einen Blick auf eine Innenseite 36 des Steckerdeckels, welche den steckerseitigen Kontakten in der Schließstellung des Steckerdeckels 34 zugewandt ist. Im Bereich dieser Innenseite 36 ist ein Sicherungselement 38 erkennbar, welches vorliegend als Steg ausgebildet ist, welcher einteilig an den aus Kunststoff gebildeten Steckerdeckel 34 angeformt ist. Dieser Steg beziehungsweise dieses Sicherungselement 38 hintergreift - wie dies insbesondere aus Fig. 3b erkennbar ist - bei vollständig eingestecktem Stecker 30 ein Sicherungselement 40 der Sicherungseinrichtung 26 auf Seiten der Steckdose 18.

Wie insbesondere aus Fig. 1 erkennbar ist, wird dieses Sicherungselement 40 der Sicherungseinrichtung 26 auf Seiten der Steckdose 18 durch zwei Sicherungsstege 42, 44 gebildet, wobei theoretisch auch lediglich ein Sicherungssteg genügt. Die beiden Sicherungsstege 40, 42 verlaufen dabei ein Erstreckungsrichtung der Steckaufnahme 22 der Steckdose 18 beziehungsweise in Einsteckrichtung des Steckers 30. Die beiden Sicherungsstege 20, 44 weisen dabei jeweils eine Aufsteckschräge 46 auf, entlang welcher das Sicherungselement 38 des Steckerdeckels 34 beim Aufstecken beziehungsweise Einstecken des Steckers 30 in die Steckdose 18 bewegbar und hierdurch der Steckerdeckel 34 weiter öffenbar ist. Die Aufsteckschräge 46 steigt hierbei - wie dies insbesondere aus Fig. 1 erkennbar ist - in Erstreckungsrichtung der Steckaufnahme 22 von vorne nach hinten schrägt und linear an.

Demzufolge kann beim Einstecken des Steckers 30 in die Steckdose 18, nachdem der Steckerdeckel 34 manuell aus seiner Schließstellung in eine Offenstellung bewegt worden ist, dieser zum Einstecken des Steckers 30 in die Steckdose 18 auf der Oberseite der Steckaufnahme 22 abgelegt werden, wobei beim Einschieben des Steckers 30 das steckerdeckelseitige Sicherungselement 38 entlang der Aufsteckschrägen 46 der Sicherungsstege 42, 44 gleitet. Hierdurch wird in Folge des Ansteigens dieser Aufsteckschrägen 46 der Steckerdeckel 34 in der beschriebenen Weise weiter geöffnet.

An die jeweiligen Aufsteckschrägen 46 der Sicherungsstege 42, 44 schließt sich jeweils eine abfallende Aufsteckschräge 48 an, sodass die beiden Sicherungsstege 42, 44 jeweils etwas dreieckförmig ausgebildet sind mit einer jeweiligen Spitze 50, welche die Aufsteckschräge 46 von der jeweiligen abfallenden Aufsteckschräge 48 unterteilt.

Gelangt das steckerdeckelseitige Sicherungselement 38 im Laufe der Einsteckbewegung des Steckers 30 in die Steckdose 18 über das Ende der Aufsteckschräge 46 und über die Spitze hinweg in den Bereich der abwärts fallenden Aufsteckschräge 48, so bewegt sich der Steckerdeckel 34 im weiteren Verlauf der Aufsteckbewegung entlang der abfallenden Aufsteckschräge 48 der Sicherungsstege 42, 44 und bewirkt dadurch, dass der Steckerdeckel 34 wieder leicht in Richtung seiner Schließstellung verlagert wird.

Am Ende der jeweiligen abfallenden Aufsteckschräge 48 schließt sich eine Sicherungsflanke 50 an, an welcher sich das Sicherungselement 38 des Steckerdeckels 34 nach Erreichen der vollständig eingesteckten Stellung des Steckers 30 in der Steckdose 18 hintergreifend abstützt. Mit anderen Worten wandert beim Einstecken beziehungsweise Einschieben des Steckers 30 in die Steckdose 18 das steckerdeckelseitige Sicherungselement 38 so lange entlang der abfallenden jeweiligen Aufsteckschräge 48 der beiden Sicherungsstege 42, 44, bis die jeweilige Sicherungsflanke 52 des entsprechenden Sicherungsstegs 42 beziehungsweise 44 erreicht ist, wonach sich der Hintergriff des Sicherungselements 38 hinter dem Sicherungselement 40 - welches durch die beiden Sicherungsstege 42, 44 gebildet ist - ergibt.

Die hintergreifende Anordnung des Sicherungselements 38 auf Seiten des Steckerdeckels 34 mit dem Sicherungselement 40 auf Seiten der Steckdose 18 ist hierbei insbesondere aus Fig. 3b sowie aus Fig. 4, welche eine Schnittansicht durch die Steckdoseneinrichtung ist, erkennbar. Durch den Hintergriff des steckerdeckelseitigen Sicherungselements 38 mit dem steckdosenseitigen Sicherungselement 40 ist somit die elektrische Steckverbindung zugentlastet beziehungsweise gegen einen Abzug des Steckers 30 aus der Steckdose 18 gesichert.

Um zum Lösen der elektrischen Steckverbindung zwischen dem Stecker 30 und der Steckdose 18 das steckerdeckelseitige Sicherungselement 38 auf besonders einfache Weise außer Eingriff mit dem steckdosenseitigen Sicherungselement 40 bringen zu können, ist im vorliegenden Fall die bereits angesprochene Löseeinrichtung 28 vorgesehen. Diese Löseeinrichtung 28 umfasst - wie dies insbesondere aus Fig. 1, 3a, 3b und 5 erkennbar ist - einen Schieber 54 beziehungsweise ist als Schieber 54 ausgebildet, welcher zwischen einer in Fig. 1, 3a und 3b gezeigten Ruhestellung und einer in Fig. 5 gezeigten Lösestellung verlagerbar beziehungsweise linear verschiebbar ist. Der Schieber 54 ist hierzu in einer entsprechenden Führung 56 der Steckdose 18 aufgenommen und gegen ein Federelement 58 abgestützt. Das Federelement 58 wirkt dabei mit einem Stößel 60 des Schiebers 54 und ist in einer entsprechenden Aufnahme 62 der Steckdose 18 aufgenommen.

Wie insbesondere aus Fig. 1 erkennbar ist, weist der Schieber 54 angrenzend zu den beiden Sicherungsstegen 42, 44 des Sicherungselements 40 der Steckdose 18 eine einteilig mit dem übrigen Schieber 54 ausgebildete Löseschräge 64 auf. Diese Löseschräge 64 ist vorliegend in ihrer Neigung an die abfallende Aufsteckschräge 48 der Sicherungsstege 42, 44 angepasst.

Wird nun der Schieber 54 im Bereich einer Handhabe 66 manuell betätigt und mit einer derartigen Druckkraft beaufschlagt, dass dieser aus der in Fig. 3a und 3b gezeigten Ruhestellung in die in Fig. 5 gezeigte Lösestellung bewegt wird, in welcher das Federelement 58, im vorliegenden Fall eine entsprechende Schraubenfeder, entsprechend komprimiert ist. Die Verlagerung des Schiebers 54 in Richtung vom Stecker 30 weg bewirkt demzufolge auch eine Verlagerung der Löseschräge 64, welche hierdurch unter das als Steg ausgebildete Sicherungselement 30 auf Seiten des Steckerdeckels 34 gelangt. Ein Verschieben beziehungsweise Verlagern des Schiebers 54 aus der Ruhestellung in die Lösestellung bewirkt demzufolge, dass der Steg beziehungsweise das Sicherungselement 38 auf Seiten des Steckerdeckels 34 entlang der Löseschräge 64 gleitet und mithin so weit angehoben wird, bis das als Steg ausgebildete Sicherungselement 38 außer Eingriff mit dem Sicherungselement 40 auf Seiten der Steckdose 18 kommt, welches durch die jeweiligen Sicherungsflanken 52 am vorderen Ende der Sicherungsstege 42, 44 gebildet wird. Mit anderen Worten wird durch das Verlagern des Schiebers 54 das Sicherungselement 38 und somit auch der Steckerdeckel 34 so weit angehoben beziehungsweise weiter geöffnet, dass das Sicherungselement 38 außer Eingriff mit den Sicherungsflanken 52 der Sicherungsstege 42, 44 kommt und nunmehr ein Abziehen des Steckers 30 möglich ist, da kein Hintergriff des Sicherungselements 38 am Sicherungselement 40 mehr vorliegt. Insgesamt ist somit erkennbar, dass an der Steckdose 18 eine Löseeinrichtung in Form des Schiebers 54 angeordnet ist, welcher zwischen einer Ruhestellung und einer Lösestellung verlagerbar ist, wodurch bei in die Steckdose 18 eingestecktem Stecker 30 der Steckerdeckel 34 und das an dem Steckerdeckel 34 angeordnete Sicherungselement 38 aus der Sicherungsstellung in eine Freigabestellung bewegbar sind, in welcher das Sicherungselement 38 des Steckerdeckels 34 außer Eingriff mit dem Sicherungselement 40 des Sicherungseinrichtung 28 der Steckdose 18 ist, wodurch der Stecker 30 aus der Steckdose 18 ausziehbar ist.

Eine Zusammenschau der Fig. 6a und 6b, welche in jeweiligen Schnittansichten nochmals die Steckdoseneinrichtung zeigen, verdeutlicht hierbei nochmals, in welcher Weise die Verlagerungsbewegung des Schiebers 54 und mithin der Löseschräge 64 ein Anheben des Steckerdeckels 34 bewirkt, wodurch das steckerdeckelseitige Sicherungselement 38 außer Eingriff mit den Sicherungsflanken 52 der Sicherungsstege 42, 44 beziehungsweise außer Eingriff mit dem insgesamt als Sicherungselement 40 bezeichneten Bauteil kommt. Wird nun der Stecker 30 mit einer Abzugskraft beaufschlagt, so kann das steckerdeckelseitige Sicherungselement 38 wiederum entlang der abfallenden Aufsteckschräge 48 und der Aufsteckschräge 46 gleiten und im weiteren Verlauf der Stecker 30 vollständig von der Steckeraufnahme 22 der Steckdose 18 abgezogen werden.

Wird die Handhabe 66 des Schiebers 54 losgelassen und demzufolge nicht mehr mit einer entsprechenden Druckkraft beaufschlagt, welche das Federelement 58 komprimiert, so bewirkt dieses Federelement 58, dass der Schieber 54 aus seiner Lösestellung gemäß Fig. 5 und 6b wieder in seine Ruhestellung gelangt.

An die Löseschräge 64 des Schiebers 54 schließt sich nach vorne hin eine Aufsteckschräge 68 an. Diese Aufsteckschräge 68 bewirkt, dass das Sicherungselement 38 beim Aufstecken des Steckers 30 nicht nur entlang der jeweiligen Aufsteckschräge 46 der Sicherungsstege 42, 44 gleiten kann, sondern auch entlang dieser Aufsteckschräge 68.

### BEZUGSZEICHENLISTE:

- 10: Basiselement
- 12: Rahmen
- 14: Klappe
- 16: Mulde
- 18: Steckdose
- 20: Sicherungsstege
- 22: Steckaufnahme
- 24: Kontakten
- 26: Sicherungseinrichtung
- 28: Löseeinrichtung
- 30: Stecker
- 32: Lagerungseinrichtung
- 34: Steckerdeckel
- 36: Innenseite
- 38: Sicherungselement
- 40: Sicherungselement
- 42: Sicherungssteg
- 44: Sicherungssteg
- 46: Aufsteckschräge
- 48: abfallende Aufsteckschräge
- 50: Spitze
- 52: Sicherungsflanke
- 54: Schieber
- 56: Führung
- 58: Federelement
- 60: Stößel
- 62: Aufnahme
- 64: Löseschräge
- 66: Handhabe
- 68: Aufsteckschräge

## Patentansprüche

1. Steckdoseneinrichtung, insbesondere für ein Fahrzeug, mit einem Basiselement (10), an welchem eine Steckdose (18) zum Herstellen einer elektrischen Steckverbindung mit einem Stecker (30) angeordnet ist, welche eine Sicherungseinrichtung (26) mit einem Sicherungselement (40) umfasst, welches bei in die Steckdose (18) eingestecktem Stecker (30) von einem korrespondierenden Sicherungselement (38) eines sich in einer Sicherungsstellung befindenden, am Stecker (30) gelagerten Steckerdeckels (34) hintergriffen ist, wodurch der Stecker (30) gegen einen Abzug an der Steckdose (18) gesichert ist,
**dadurch gekennzeichnet, dass**
an der Steckdose (18) eine Löseeinrichtung (28) angeordnet ist, welche zwischen einer Ruhestellung und einer Lösestellung verlagerbar ist, wodurch bei in die Steckdose (18) eingestecktem Stecker (30) der Steckerdeckel (34) und das an dem Steckerdeckel (34) angeordnete Sicherungselement (38) aus der Sicherungsstellung in eine Freigabestellung bewegbar sind, in welcher das Sicherungselement (38) des Steckerdeckels (34) außer Eingriff mit dem Sicherungselement (40) des Sicherungseinrichtung (28) der Steckdose (18) ist, wodurch der Stecker (30) aus der Steckdose (18) ausziehbar ist.

2. Steckdoseneinrichtung nach Anspruch 1,
**dadurch gekennzeichnet, dass**
die Löseeinrichtung (28) durch einen zwischen der Ruhestellung und der Lösestellung verschiebbaren Schieber (54) gebildet ist, welcher eine Löseschräge (64) aufweist, entlang welcher ein Bauteilbereich des Steckerdeckels (34), insbesondere das Sicherungselement (38), bei der Bewegung des Schiebers (54) aus der Ruhestellung in die Lösestellung bewegbar und dadurch der Steckerdeckel (34) und das an dem Steckerdeckel (34) angeordnete Sicherungselement (38) aus der Sicherungsstellung in eine Freigabestellung bewegbar sind.

3. Steckdoseneinrichtung nach Anspruch 2,
**dadurch gekennzeichnet, dass**
der Schieber (54) zwischen der Ruhestellung und der Lösestellung entlang einer zumindest im Wesentlichen linearen Schiebeführung (56) verlagerbar ist.

4. Steckdoseneinrichtung nach einem der vorhergehenden,
**dadurch gekennzeichnet, dass**
der Löseeinrichtung (28) eine Handhabe (66) aufweist, mittels welcher die Löseeinrichtung (28) manuell aus der Ruhestellung in die Lösestellung bewegbar ist und dadurch der Steckerdeckel (349 und das an dem Steckerdeckel (34) angeordnete Sicherungselement (38) aus der Sicherungsstellung in eine Freigabestellung bewegbar sind.

5. Steckdoseneinrichtung nach einem der vorhergehenden Ansprüche,
**dadurch gekennzeichnet, dass**
der Löseeinrichtung (28) ein Federelement (58) aufweist, mittels welcher die Löseeinrichtung (28) aus der Lösestellung in die Ruhestellung bewegbar ist.

6. Steckdoseneinrichtung nach einem der vorhergehenden Ansprüche,
**dadurch gekennzeichnet, dass**
das Sicherungselement (40) der Steckdose (18) wenigstens einen Sicherungssteg (42, 44) mit einer Aufsteckschräge (46) umfasst, entlang welcher das Sicherungselement (38) des Steckerdeckels (34) beim Einstecken des Steckers (30) in die Steckdose (18) bewegbar und hierdurch der Steckerdeckel (34) weiter öffenbar ist.

7. Steckdoseneinrichtung nach Anspruch 5,
**dadurch gekennzeichnet, dass**
sich an die Aufsteckschräge (46) des Sicherungsstegs (42, 44) eine abfallende Aufsteckschräge (48) anschließt, entlang welcher das Sicherungselement (38) des Steckerdeckels (34) beim Einstecken in die Steckdose (18) bewegbar und hierdurch der Steckerdeckel (34) in Richtung seiner Schließstellung verlagerbar ist.

8. Steckdoseneinrichtung nach Anspruch 6,
**dadurch gekennzeichnet, dass**
sich an die abfallende Aufsteckschräge (48) des Sicherungsstegs (42, 44) eine Sicherungsflanke (52) anschließt, an welcher sich das Sicherungselement (38) des Steckerdeckels (34) nach Erreichen der vollständig eingesteckten Stellung des Steckers (30) in die Steckdose (18) hintergreifend abstützt.

9. Steckdoseneinrichtung nach Anspruch 2 und 5 oder 6,
**dadurch gekennzeichnet, dass**
die abfallende Aufsteckschräge (48) des Sicherungsstegs (42, 44) an die Neigung der Löseschräge (64) des Schiebers (54) angepasst ist.

10. Steckdoseneinrichtung nach einem der vorhergehenden Ansprüche,
**dadurch gekennzeichnet, dass**
die Steckdoseneinrichtung in einer Klappeneinrichtung angeordnet ist mit dem die Steckdose (18) tragenden Basiselement (18), durch welches wenigstens eine die Steckdose aufnehmende Mulde (16) begrenzt ist, und mit einer Klappe (14), welche zwischen wenigstens einer zumindest einen Teilbereich der Mulde (16) überdeckenden und dadurch verschließenden Schließstellung und wenigstens einer den Teilbereich freigebenden Offenstellung relativ zu dem Basiselement (10) bewegbar an dem Basiselement (10) gehalten ist.

11. Fahrzeug, insbesondere Reisemobil oder Wohnwagen, mit wenigstens einer Steckdoseneinrichtung nach einem der Ansprüche 1 bis 10.

## Claims

1. A socket device, in particular for a vehicle, with a base element (10), at which a socket (18) for establishing an electrical plug connection with a plug (30) is arranged, which includes a securing device (26) with a securing element (40), which is engaged from behind by a corresponding securing element (38) of a plug lid (34) situated in a securing position, supported on the plug (30), with the plug (30) plugged into the socket (18), whereby the plug (30) is secured at the socket (18) against extraction,
**characterized in that**
a detaching device (28) is arranged at the socket (18), which is displaceable between a rest position and a detaching position, whereby, with the plug (30) plugged into the socket (18), the plug lid (34) and the securing element (38) arranged at the plug lid (34) are movable from the securing position into a release position, in which the securing element (38) of the plug lid (34) is disengaged from the securing element (40) of the securing device (28) of the socket (18), whereby the plug (30) is extractable from the socket (18).

2. The socket device according to claim 1,
**characterized in that**
the detaching device (28) is formed by a slider (54) displaceable between the rest position and the detaching position, which comprises a detaching slant (64), along which a component area of the plug lid (34), in particular the securing element (38), is movable upon the movement of the slider (54) from the rest position into the detaching position and thereby the plug lid (34) and the securing element (38) arranged at the plug lid (34) are movable from the securing position into a release position.

3. The socket device according to claim 2,
**characterized in that**
the slider (54) is displaceable between the rest position and the release position along an at least substantially linear sliding guide (56).

4. The socket device according to any one of the preceding claims,
**characterized in that**
the detaching device (28) comprises a handle (66), by means of which the detaching device (28) is manually movable from the rest position into the detaching position, and thereby the plug lid (34) and the securing element (38) arranged at the plug lid (34) are movable from the securing position into a release position.

5. The socket device according to any one of the preceding claims,
**characterized in that**
the detaching device (28) comprises a spring element (58), by means of which the detaching device (28) is movable from the detaching position into the rest position.

6. The socket device according to any one of the preceding claims,
**characterized in that**
the securing element (40) of the socket (18) comprises at least one securing web (42, 44) with a fitting slant (46), along which the securing element (38) of the plug lid (34) is movable upon plugging the plug (30) into the socket (18) and hereby the plug lid (34) is further openable.

7. The socket device according to claim 5,
**characterized in that**
a sloping fitting slant (48) adjoins to the fitting slant (46) of the securing web (42, 44), along which the securing element (38) of the plug lid (34) is movable upon plugging into the socket (18) and hereby the plug lid (34) is displaceable towards its closed position.

8. The socket device according to claim 6,
**characterized in that**
a securing flank (52) adjoins to the sloping fitting slant (48) of the securing web (42, 44), on which the securing element (38) of the plug lid (34) supports in a manner engaging from behind after reaching the completely plugged-in position of the plug (30) in the socket (18).

9. The socket device according to claim 2 and 5 or 6,
**characterized in that**
the sloping fitting slant (48) of the securing web (42, 44) is adapted to the inclination of the detaching slant (64) of the slider (54).

10. The socket device according to any one of the preceding claims,
**characterized in that**
the socket device is arranged in a flap device with the base element (18) carrying the socket (18), by which at least one well (16) receiving the socket (16) is delimited, and with a flap (14), which is retained at the base element (10) movable in relation to the base element (10) between at least one closed position covering and thereby closing at least a partial area of the well (16) and at least one open position unblocking the partial area.

11. A vehicle, in particular motor home or camper, with at least one socket device according to any one of claims 1 to 10.

## Revendications

1. Dispositif de prise, en particulier pour un véhicule, comportant un élément de base (10) sur lequel est agencée une prise (18) pour établir une connexion électrique enfichée avec une fiche (30), laquelle prise comprend un dispositif de blocage (26) avec un élément de blocage (40) qui, lorsque la fiche (30) est enfichée dans la prise (18), vient en prise par l'arrière avec un élément de blocage (38) correspondant d'un couvercle de fiche (34) monté sur la fiche (30) et étant dans une position de blocage, en sorte que la fiche (30) est bloquée sur la prise (18) de manière à empêcher une extraction,
**caractérisé en ce que**
sur la prise (18) est agencé un dispositif de libération (28) qui est mobile entre une position de repos et une position de libération, en sorte que le couvercle de fiche (34) et l'élément de blocage (38) agencé sur le couvercle de fiche (34) sont, lorsque la fiche (30) est enfichée dans la prise (18), mobiles de la position de blocage à une position de libération, dans laquelle l'élément de blocage (38) du couvercle de fiche (34) n'est pas en prise avec l'élément de blocage (40) du dispositif de libération (28) de la prise (18), en sorte que la fiche (30) peut être extraite de la prise (18).

2. Dispositif de prise selon la revendication 1,
**caractérisé en ce que**
le dispositif de libération (28) est formé par un coulisseau (54) mobile entre la position de repos et la position de libération, comportant un biseau de libération (64) le long duquel une zone de composant du couvercle de fiche (34), en particulier l'élément de blocage (38), est mobile lors du déplacement du coulisseau (54) de la position de repos à la position de libération, et le couvercle de fiche (34) et l'élément de blocage (38) agencé sur le couvercle de fiche (34) sont ainsi mobiles de la position de blocage à une position de libération.

3. Dispositif de prise selon la revendication 2,
**caractérisé en ce que**
le coulisseau (54) peut être déplacé entre la position de repos et la position de libération le long d'un guide de coulisseau (56) au moins sensiblement linéaire.

4. Dispositif de prise selon l'une des revendications précédentes,
**caractérisé en ce que**
le dispositif de libération (28) comporte un élément de préhension (66) au moyen duquel le dispositif de libération (28) est manuellement mobile de la position de repos à la position de libération, et le couvercle de fiche (34) et l'élément de blocage (38) agencé sur le couvercle de fiche (34) sont ainsi mobiles de la position de blocage à une position de libération.

5. Dispositif de prise selon l'une des revendications précédentes,
**caractérisé en ce que**
le dispositif de libération (28) comporte un élément à ressort (58) au moyen duquel le dispositif de libération (28) est mobile de la position de libération à la position de repos.

6. Dispositif de prise selon l'une des revendications précédentes,
**caractérisé en ce que**
l'élément de blocage (40) de la prise (18) comprend au moins une nervure de blocage (42, 44) avec un biseau d'emboîtement (46) le long duquel l'élément de blocage (38) du couvercle de fiche (34) est mobile lors de l'enfichage de la fiche (30) dans la prise (18) et le couvercle de fiche (34) peut ainsi être davantage ouvert.

7. Dispositif de prise selon la revendication 6,
**caractérisé en ce que**
un biseau d'emboîtement (48) incliné s'assemble avec le biseau d'emboîtement (46) de la nervure de blocage (42, 44), le long duquel l'élément de blocage (38) du couvercle de fiche (34) est mobile lors de l'enfichage dans la prise (18), et le couvercle de fiche (34) peut ainsi être déplacé en direction de sa position de fermeture.

8. Dispositif de prise selon la revendication 5,
**caractérisé en ce que**
un flanc de blocage (52) s'assemble avec le biseau d'enfichage (48) incliné de la nervure de blocage (38, 44), sur lequel l'élément de blocage (38) du couvercle de fiche (34) s'appuie en venant en prise par l'arrière après avoir atteint la position entièrement enfichée de la fiche (30) dans la prise (18).

9. Dispositif de prise selon les revendications 2 et 5 ou 6,
**caractérisé en ce que**
le biseau d'emboîtement (48) incliné de la nervure de blocage (42, 44) est adapté à l'inclinaison du biseau de libération (64) du coulisseau (54).

10. Dispositif de prise selon l'une des revendications précédentes,
**caractérisé en ce que**
le dispositif de prise est agencé dans un dispositif à clapet avec l'élément de base (10) portant la prise (18), au moyen duquel au moins un évidement (16) recevant la prise (18) est délimité, et comportant un clapet (14) qui est maintenu sur l'élément de base (10) de manière mobile entre au moins une position de fermeture chevauchant et fermant ainsi au moins une zone partielle de l'évidement (16), et au moins une position d'ouverture libérant la zone partielle par rapport à l'élément de base (10).

11. Véhicule, en particulier un camping-car ou une caravane, comportant au moins un dispositif de prise selon l'une des revendications 1 à 10.
